# EUROPÄISCHE PATENTSCHRIFT

(11) **EP 0 917 724 B1**
(45) Veröffentlichungstag und Bekanntmachung des Hinweises auf die Patenterteilung: **26.06.2002**
(21) Anmeldenummer: 97918949.5
(22) Anmeldetag: 31.07.1997
(51) Int. Cl.: H01J 29/07

(54) **SCHATTENMASKE FÜR FARBBILDRÖHREN**
SHADOW MASK FOR COLOUR PICTURE TUBES
MASQUE PERFORE POUR TUBES A IMAGE EN COULEUR

(30) Priorität: 05.08.1996 DE 19632414
(43) Veröffentlichungstag der Anmeldung: 26.05.1999
(73) Patentinhaber: Samsung Display Devices Co., Ltd., Hwasung-kun, Kyungki-do 445-790 (KR)
(72) Erfinder: HEINE, Günter, D-10178 Berlin (DE); SCHONERT, Bernhard, D-10319 Berlin (DE); NEUMANN, Peter, D-13189 Berlin (DE); SCHÜLKE, Ulrich, D-12623 Berlin (DE)
(74) Vertreter: Gulde, Klaus W., Dipl.-Chem.
(86) Internationale Anmeldenummer: EP9704169
(87) Internationale Veröffentlichungsnummer: WO9806124

(56) Entgegenhaltungen:
- DE-A- 2 421 767
- US-A- 3 887 828
- US-A- 4 442 376
- US-A- 4 983 136

## Beschreibung

Die Erfindung bezieht sich auf eine Schattenmaske für Farbbildröhren gemäß dem Oberbegriff des Patentanspruches 1.
Bei einer Farbbildröhre mit Schattenmaske ist die Maske in unmittelbarer Nähe der inneren Fläche des Bildschirmes angeordnet. Bedingt durch die Herstellung der Lumineszenzsegmente auf der Innenfläche des Bildschirmes, ist es erforderlich, daß die Schattenmaskengeometrie beim Betrieb der Farbbildröhre mit der Anordnung dieser Lumineszenzsegmente übereinstimmt. Die maximale Treffgenauigkeit der Elektronenstrahlen auf die Lumineszenzsegmente wird erreicht, wenn bei Arbeitstemperatur die Lochgeometrie der Schattenmaske mit der Verteilung der Lumineszenzsegmente auf der Innenfläche des Bildschirmes in Überstimmung ist. Da jedoch nur ein kleiner Teil der ausgestrahlten Elektronen die Maske passiert und auf die Lumineszenzsegmente trifft und der überwiegende Teil der Elektronen direkt auf die Maske trifft, führt das zu einer Aufheizung der Maske bis zu 80°C. Als Folge ändert sich die Maskengeometrie und es kommt zu Aufwölbungen der Maske (Doming-Effekt).
Die Übereinstimmung der Lochgeometrie der Schattenmaske mit der Verteilung der Lumineszenzsegmente ist nicht mehr gegeben. Es kommt zu einer Fehllandung der Elektronen. Die Farbwiedergabequalität des Bildschirmes ist gestört.

Bei sehr kontrastreichen Bildern werden verschiedene Bereiche der Maske unterschiedlich stark aufgeheizt. Es kommt so zu einer partiellen Wölbung der Maske (lokales Doming), was bei Toleranzüberschreitung ebenfalls zu Bildfehlern führt.

Es sind eine Reihe von Versuchen unternommen worden, dieses nachteilige thermische Verhalten der Schattenmaske zu begrenzen oder zu verhindern. So sind verschiedentlich Maßnahmen vorgeschlagen worden, ein starkes Aufheizen der Maske einzuschränken.

Im US-Patent 3887828 ist vorgeschlagen worden, auf die metallische Lochmaske eine poröse Mangandioxidschicht und darüber eine dünne metallische Aluminiumschicht anzuordnen. Die Aluminiumschicht hat mit der Lochmaske nur an den Lochkanten Kontakt. Sie soll elektrischleitende und elektronenabsorbierende Eigenschaften aufweisen. Auf dieser Aluminiumschicht ist eine weitere Schicht aus Graphit, Nickeloxid oder Nickeleisen aufgebracht.
Die Porösität der hier vorgeschlagenen Mangandioxid-Schicht soll im wesentlichen durch die einzeln angeordneten Teilchen entstehen, die mit der dünnen Aluminiumschicht eine sandwichartige Struktur bildet. Die beim Auftreffen der Elektronen entstehende Wärme soll nun aufgrund dieses Schichtaufbaus von der metallischen Lochmaske ferngehalten werden und in die entgegengesetzte Richtung abgestrahlt werden.

Diese Lösung weist verschiedene Nachteile auf. So hat sich gezeigt, daß das Fernhalten entstehender Wärme von der Lochmaske nicht funktioniert, da der Hauptteil der Wärme nicht in der Aluminiumschicht und in darüberliegenden Graphitschicht, sondern in der Lochmaske entsteht. Die elektronenreflektierenden, elektronenabsorbierenden und wärmeemittierenden Eigenschaften der Aluminiumschicht sind zu gering. Die auf der Lochmaske angeordnete, wärmedämmende Sandwichstruktur bewirkt nun das Gegenteil. Die Wärme kann nur erschwert abgestrahlt werden.

In der DE 31 25 075 C2 wird eine elektronenreflektierende Schicht beschrieben, die unmittelbar auf die Schattenmaske aufgetragen ist. Diese Schicht enthält Schwermetalle insbesondere in Form ihrer Karbide, Sulfide oder Oxide. Beim Auftreffen der Elektronenstrahlen können hierbei bis zu 30% der Elektronen reflektiert werden. Das bedeutet, daß eine geringere Erwärmung der Schattenmaske erfolgt. Allerdings erreicht immer noch der überwiegende Teil der Elektronenstrahlen die Schattenmaske und führt dort zu unerwünschten Wärmeentwicklungen und damit zu globalen und lokalen Domingerscheinungen der Schattenmaske.

In dem US-Patent Nr. 4,671,776 wird eine Beschichtung der Schattenmaske mit Boratglas vorgeschlagen. Das Glaspulver wird auf die Maske gespritzt und anschließend aufgeschmolzen. Die Glasschicht haftet äußerst fest auf dem Untergrund. Der Domingeffekt im Betriebszustand wird durch eine gewisse Wärmedämmung, zum größeren Teil jedoch durch Zugkräfte in der Maske gemindert, welche aus dem unterschiedlichen Ausdehnungskoeffizienten der Schicht und des Metalls der Schattenmaske resultieren. Elektronenreflektierende Effekte sind bei dieser Beschichtung kaum zu beobachten, so daß immer noch ein großer Teil der Energie der auftreffenden Elektronenstrahlen auf die Maske übertragen wird und dort das nachteilige Verhalten des Domings erzeugt.
Hinzu kommt, daß eine Verspannung der Maske mittels einer stabilen Glasschicht den gestiegenen Forderungen an die Farbbildqualität im Multimedia-Zeitalter nicht gerecht wird.
Eine weitere Möglichkeit, die unerwünschten Domingerscheinungen stark einzuschränken, ist der Einsatz hochwertiger Metallegierungen wie Invar für die Schattenmaske, da diese Legierung besonders günstige Wärmeausdehnungskoeffizienten aufweist. Dieses Material ist kostenmäßig allerdings sehr anspruchsvoll.
Da jedoch der Kostenanteil der Schattenmaske an den Gesamtkosten einer Farbbildröhre bereits relativ hoch ist, würde die Verwendung von Spezial-Metallegierungen eine weitere Kostensteigerung nach sich ziehen.

Aufgabe der Erfindung ist es nun, zu erreichen, daß weitgehend das durch die Wirkung der Elektronenstrahlen verursachte Doming der Schattenmaske vermieden wird, wobei Maskenmaterial aus preiswertem Stahl Verwendung finden soll.

Die Lösung der Aufgabe erfolgt mit dem kennzeichnenden Teil des Anspruches 1.

Erfindungsgemäß ist vorgesehen, daß die kathodenseitige Oberfläche einer Lochmaske mit einer Wärmedämmschicht versehen wird und auf dieser Schicht eine elektronenreflektierende und -absorbierende sowie eine wärmeemittierende Deckschicht aufgebracht wird. Ein Teil der Elektronen wird dadurch reflektiert, während ein weiterer Teil der Elektronen in der Deckschicht absorbiert und in Wärme umgewandelt wird, wobei aufgrund der erfindungsgemäßen Anordung einer Wärmedämmschicht die Wärme nicht unmittelbar auf die Lochmaske einwirkt, sondern ins Röhreninnere emittiert wird. Ebenfalls vermindert werden dadurch örtliche Temperaturunterschiede, die partielle Wölbungen der Lochmaske hervorrufen können. Diese örtlichen Temperaturunterschiede treten insbesondere bei sehr kontrastreichen Bildern auf.

Die Wärmedämmschicht besteht aus temperaturbeständigen porösen Feststoffen, die in einem Bindemittel eingebettet sind. Als poröse Feststoffe sind erfindungsgemäß oxidische, sulfidische, silikatische und/oder alumophosphatische Stoffe oder Stoffgemische vorgesehen. Als oxidische poröse Stoffe eignen sich unter anderem Kieselsäure, Zirkoniumdioxid und Titandioxid. Zu den porösen silikatischen Stoffen zählt insbesondere die große Gruppe der Zeolithe. Hier eignen sich insbesondere die Molekularsiebe wie zum Beispiel die natürlichen Molekularsiebe Chabasit, Mordenit, Erionit, Faujasit und die Clinoptilolit und die synthetischen Zeolithe A, X, Y, L, β beziehungsweise vom ZSM-Typ. Die Strukturen der Zeolithe sind sehr vielfältig, so daß an dieser Stelle nicht alle Typen genannt werden können. Es hat sich überraschend gezeigt, daß, auch bereits in dünner Schicht auf eine Schattenmaske aufgetragen, eine effektive Wärmedämmung gegenüber der Maske erzielt werden kann. Die vorteilhaften Wirkungen entstehen auch bei der Verwendung von porösen phosphatischen Feststoffe wie die sogenannten Alumophosphate, Silicoalumophosphate und Metallalumophosphate, die synthetisch herstellbar sind und die in eng-, mittel- und weitporige Typen eingeteilt werden.
Weitere geeignete poröse Feststoffe sind intercalierte Tonmineralien, Schichtphosphate und Silikagel und eine Reihe weiterer an sich bekannter Alumosilicate.

Die mit der Wärmedämmschicht kombinierte elektronenreflektierende und -absorbierende sowie wärmeemittierende Deckschicht enthält insbesondere Schwermetallverbindungen, wobei sich hier besonders vorteilhaft Wismutoxid und Wismutsulfid sowie Bleioxid und Bleisulfid als auch Tantaloxid, Ceroxid und Bariumtitanat einsetzen lassen.

Als Bindemittel für die Deckschicht und für die Wärmedämmschicht sind insbesondere kristalline und glasartige Silikate, Phosphate und Borate vorgesehen, wobei sich Wasserglas und tiefschmelzendes Glas wie Lotglas sowie Metallphosphate bewährt haben. Die genannten Bindemittel zeichnen sich durch sehr gute Haftungseigenschaften sowohl auf der Oberfläche der Maske als auch zwischen den Schichten aus. Das führt zu einer außerordentlich mechanisch stabilen Beschichtung, was zu einer zusätzlichen Formstabilisierung der Lochmaske führt.
Das Auftragen der Schichten erfolgt nach an sich bekannten Auftragverfahren wie zum Beispiel durch Besprühen der Oberfläche der Maske und ist dadurch kostengünstig durchführbar.

Die Wärmedämmschicht weist eine Schichtdicke zwischen 10 und 50µm, bei einer mittleren Teilchengröße zwischen 1 und 10µm auf, während die Schwermetallchalkogenidschicht in der Regel mit einer Dicke von 1,5 bis 4,5µm verwendet wird. Die Lochmaske kann unter der Wärmedämmschicht eine an sich bekannte Schwärzung zum Beispiel aus Fe₃O₄ aufweisen.

Die Vorteile der Erfindung liegen in einer beachtlichen Verbesserung des Doming-Verhaltens von Eisenmasken, wodurch in vielen Fällen auf den Einsatz von teurem Invar für die Masken verzichtet werden kann.

Die Erfindung wird nun anhand einer Zeichnung und mehrerer Ausführungsbeispiele näher erläutert. Es zeigen:
- Fig. 1: Farbbildröhre in Schnittdarstellung
- Fig. 2: Schattenmaske in Draufsicht
- Fig. 3: Schattenmaske im Schnitt
- Fig. 4: Schnitt eines erfindungsgemäßen Schichtaufbaus

Fig. 1 zeigt eine Farbbildröhre, die in ihren Hauptteilen aus einem Kolben 1 mit einem Schirm 2 und einen im Röhrenhals 5 angeordneten Strahlsystem 7 besteht. Der Schirm 2 weist auf einer Innenseite 3 eine strukturierte Lumineszenzschicht auf, die bekannterweise beim Auftreffen der Elektronenstrahlen ein Bild erzeugt. Ein Konus 4 des Kolbens 1 bildet das trichterförmige Übergangsstück zwischen dem Schirm 2 und dem Röhrenhals 5. Der Röhrenhals 5 wird durch einen Sockel 6 begrenzt. Das Strahlsystem 7 enthält mehrere Kathoden und weitere Elektroden für die Erzeugung und Steuerung der Elektronenstrahlen.

Eine Schattenmaske 8 ist an der Innenseite 3 des Schirms 2 mit Hilfe eines hier nicht dargestellten Maskenrahmens angeordnet.
Über einen Anodenkontakt 9 wird die Hochspannung (Betriebsspannung 25-30kV) zugeführt.

Fig. 2 zeigt einen hier als Lochmaske 22 bezeichneten Teil der Schattenmaske 8 in Draufsicht. Die Dicke der Lochmaske 22 liegt üblicherweise im Bereich von 0,130-0,280mm mit enger Toleranz. Die gewünschten Lochmuster werden chemisch geätzt.
Die für die Funktion der Röhre erforderliche Formgebung der Schattenmaske 8 erfolgt mittels Tiefziehen.

Zur Bewertung der Röhren unter Elektronenstrahlbeschuß während des Betriebes wird das Landungsverhalten der Elektronenstrahlen untersucht. Dazu werden die am stärksten beeinflußten Bereiche der Lochmaske 22, repräsentiert durch die vier Meßpunkte 25 sowie die Meßpunkte 24, 26 und 27, herangezogen. Die Strahllandungsdrift, verursacht durch die Aufheizung der Maske unter Elektronenstrahlbeschuß, ist ein Maß für die Röhrenqualität und letztlich ein Maß für den Erfolg jedweder Maßnahmen zur Vermeidung des Domings in Bildröhren.

Der Aufbau der Lochmaske 22 ist in Figur 3 und 4 gezeigt. Die mit geätzten Löchern 33 versehene Lochmaske 22 ist mit einer Fe₃O₄-Schwärzeschicht 36 versehen. Kathodenseitig ist diese Schicht mit einer Wärmedämmschicht 32 überzogen.

Die Wärmedämmschicht 32 wird von einer Deckschicht 34 aus Schwermetallchalkogeniden abgedeckt. Bedingt durch die konstruktive Gestaltung der Schattenmaske 8 passiert nur ein Teil der Elektronen die Lochmaske 22 und erreicht die Leuchtstoffschicht. Der größere Teil 38 der Elektronenstrahlen trifft auf die Lochmaske 22. Bedingt durch die in der Deckschicht 34 vorhandenen Schwermetallatome wird ein kleinerer Teil 40 der Elektronenstrahlen reflektiert (ca. 30%), die übrigen verlieren ihre Energie in der Deckschicht, was zu einer Erwärmung der selben führt. Die Wärmedämmschicht 32 verhindert den Übergang der Wärme auf die stählerne Lochmaske 22. Die Wärme wird rücksichtig, d.h. in Richtung des Strahlsystems 7 abgestrahlt.

Hauptbestandteil der Deckschicht 34 ist ein Schwermetallchalkogenid mit einer Korngröße kleiner 1µm. Die Chalkogenidkörner werden mit herkömmlichen Bindern auf der darunterliegenden Wärmedämmschicht 32 befestigt.

Die Wärmedämmschicht 32 besteht erfindungsgemäß aus porösen Feststoffen, wobei das poröse Material hier im wesentlichen aus synthetischem Zeolith M_{2/n}O * Al₂O₃ * xSio₂ * yH₂0, einem Alkali enthaltenden Aluminiumsilikat (M=Metallion) besteht. Zeolithe zum Beispiel des Strukturtyps A haben einen Modulwert x=2, enthalten also 2 Teile SiO₂ zu 1 Teil Al₂O₃. Bei Zeolith 4A ist die Porengröße 0,4nm und das Porenvolumen ca. 23%.
Das von der Firma Degussa unter dem Handelsnamen WESSALITH P" vertriebene Zeolith wurde mit Erfolg eingesetzt. Die Korngröße des Zeolith-Pulvers lag zwischen 0,5 und 9µm bei einer mittleren Teilchengröße D₅₀ von 3,5µm. Durch einen Mahlprozeß wurde die Teilchengröße weiter reduziert.

Die porösen Feststoffe werden mit Wasserglas auf der Unterlage befestigt. Durch die Anwendung von Wasserglas als Binder kann eine gute Haftung von Wärmedämmschicht 32 und Deckschicht 34 erreicht werden, durch Zusätze wie Tenside und Wasser kann das erforderliche Benetzungsverhalten der Suspension vor dem Auftragen eingestellt werden.

Sowohl für den Auftrag der Wärmedämmschicht 32 als auch für den Auftrag der Deckschicht 34 erwies sich das Sprühverfahren als ein geeignetes Verfahren.

Die Messungen der Lebensdauer, der nach der Erfindung hergestellten Bildröhren, zeigten ein vergleichbares Verhalten gegenüber Bildröhren ohne A/D-Schichten. Ein Vergleich der Purity-drift von Röhren mit unbeschichteter Eisen-Maske und von Röhren, deren Maske einer erfindungsgemäßen Beschichtung unterworfen worden waren, ergaben eine erheblich reduzierte Purity-drift für beschichtete Masken. So wurde die Purity-drift auf 50% des Wertes nicht beschichteter Masken reduziert. Das ist auch erheblich besser als die Purity-drift nur mit Bi₂O₃ beschichteter Masken (30%).
Bei den Messungen wurden in den kritischen Bereichen der Röhre Flächen von 10X10 cm² mit einem Elektronenstrahl bei 270 µA und 24kV abgerastert, der übrige Schirm wurde nicht mit Elektrodenstrahlen angeregt.

### Ausführungsbeispiel 1:

Auf eine überwiegend aus Eisenmetall bestehende Lochmaske, die beidseitig mit einer Fe₃O₄-Schwärzeschicht versehen ist, werden kathodenseitig in zwei aufeinanderfolgenden Sprühprozessen eine Wärmedämmschicht und eine Deckschicht aufgebracht.

Die erste direkt auf der Maske befindliche 20µm dicke Wärmedämmschicht wird durch Aufsprühen einer Dispersion bestehend aus 20 Teilen Zeolith 4A Na₁₂[[AIO₂)₁₂(SiO₂)₁₂] 12 H₂O (mittlere Teilchengröße 2 µm), 5 Teilen Natriumsilicatlösung (5,8 molar, Na : Si = 0,61 : 0,1), 30 Teilen Wasser und 0,001 Teil eines Tensides hergestellt.
Die Deckschicht, die eine Dicke von 3 µm besitzt, wird nach dem Trocknen der Wärmedämmschicht im Heißluftstrom durch Aufsprühen einer Dispersion bestehend aus 20 Teilen Wismutoxid, Bi₂O₃, (mittlere Teilchengröße 0,9µm), 10 Teilen Natriumsilicatlösung (5,8 molar, Na : Si = 0,61 : 1.0), 75 Teilen Wasser und 0,001 Teil eines Tensides auf die Wärmedämmschicht erzeugt.
Nach dem Aufsprühen der Deckschicht wird nun die Maske bei Temperaturen von 300 °C ausgeheizt

### Ausführungsbeispiel 2

Wie Ausführungsbeispiel 1, jedoch wird die Wärmedämmschicht durch Aufsprühen einer Dispersion aus 20 Teilen mesoporösem Zirconiumdioxid, ZrO₂ (mittlere Teilchengröße 2,5µm), 4 Teilen Zirconiumtetrapropylat, Zr(OH₂Cr)₄, 4 Teilen Tetraethoxysilan, (C₂H₅O)₄Si, alkalisch vorhydrolysiert, 20 Teilen Propanol, C₃H₇OH, und 0,2 Teilen Wasser hergestellt.

### Ausführungsbeispiel 3

Wie Ausführungsbeispiel 1, jedoch wird die Wärmedämmschicht durch Aufsprühen einer Dispersion aus 20 Teilen mikroporösem α-Zirconiumdihydrogenphosphat, α-Zr(HPO₄)₂, thermisch stabil mit Aluminiumoxid, Al₂O₃), und Chromoxid, Cr₂O₃, aufgeweitet (pillared), 2 Teilen 80%ige Phosphorsäure, H₃PO₄, und 40 Teilen Wasser hergestellt.

### Bezugszeichenliste

- 1: Kolben
- 2: Schirm
- 3: Innenseite
- 4: Konus
- 5: Röhrenhals
- 6: Sockel
- 7: Strahlsystem
- 8: Schattenmaske
- 9: Anodenkontakt
- 22: Lochmaske
- 24: Meßpunkt
- 25: Meßpunkt
- 26: Meßpunkt
- 27: Meßpunkt
- 32: Wärmedämmschicht
- 34: Deckschicht
- 36: Fe₃O₄-Schwärzschicht
- 38: größerer Teil
- 40: kleinerer Teil

## Patentansprüche

1. Schattenmaske für Farbbildröhren, bestehend aus einer Eisenmetall enthaltenen Lochmaske, die in einem Rahmen gehaltert ist und die vor dem geformten Bildschirm angeordnet ist,
**dadurch gekennzeichnet, daß**
die kathodenseitige Oberfläche der Lochmaske mindestens eine Wärmedämmschicht und mindestens eine schwermetallenthaltende Deckschicht aufweist, wobei die Wärmedämmschicht zwischen der Lochmaske und der Deckschicht angeordnet ist und aus temperaturbeständigen porösen Feststoffen besteht, und daß die Schichten ein Bindemittel enthalten.

2. Schattenmaske nach Anspruch 1,
**dadurch gekennzeichnet, daß**
die porösen Feststoffe oxidische und/oder silikatische und/oder phosphatische Feststoffe beziehungsweise Feststoffgemische sind.

3. Schattenmaske nach Anspruch 2,
**dadurch gekennzeichnet, daß**
die oxidischen Feststoffe poröse Metalloxide wie Titandioxid, Zirkoniumdioxid, Siliciumdioxid, Magnesiumoxid und Aluminiumoxid sowie weitere Nebengruppenelementoxide sind.

4. Schattenmaske nach Anspruch 2,
**dadurch gekennzeichnet, daß**
die silikatischen Feststoffe Zeolithe, Pillared Clays und/oder Silikagel sind.

5. Schattenmaske nach Anspruch 2,
**dadurch gekennzeichnet, daß**
die phosphatischen Feststoffe Alumophosphate, Silicoalumophosphate und Metallalumophosphate und Metallphosphate wie Zirkoniumphosphat sind.

6. Schattenmaske nach einem der Ansprüche 1 bis 5,
**dadurch gekennzeichnet, daß**
die Deckschicht aus Schwermetallverbindungen und einem Bindemittel besteht.

7. Schattenmaske nach Anspruch 6,
**dadurch gekennzeichnet, daß**
die Schwermetallverbindungen Schwermetallchalkogenide, -nitride und/oder - carbide sind.

8. Schattenmaske nach Anspruch 7,
**dadurch gekennzeichnet, daß**
die Schwermetallchalkogenide der Deckschicht Oxide und/oder Sulfide sind.

9. Schattenmaske nach Anspruch 6,
**dadurch gekennzeichnet, daß**
die Schwermetallverbindungen schwarze Verbindungen von Schwermetallen oder Schwermetallgemischen sind.

10. Schattenmaske nach Anspruch 6 oder 9,
**dadurch gekennzeichnet, daß**
schwarze und nichtschwarze Schwermetallverbindungen kombiniert sind.

11. Schattenmaske nach einem der Ansprüche 1 bis 10,
**dadurch gekennzeichnet, daß**
die Oberfläche der Deckschicht geschwärzt ist.

12. Schattenmaske nach Anspruch 6,
**dadurch gekennzeichnet, daß**
die Schwermetallverbindungen Barium-, Blei-, Tantal-, Wismut-, Cer- oder Wolframverbindungen sind.

13. Schattenmaske nach einem der Ansprüche 1 bis 12,
**dadurch gekennzeichnet, daß**
die Bindemittel silikatische und/oder phosphatische Materialien sind.

14. Schattenmaske nach einem der Ansprüche 1 bis 13,
**dadurch gekennzeichnet, daß**
die Bindemittel kristalline- und/oder glasartige Metallsilikate, Metallphosphate, Metallborate und/oder Gläser sind.

## Claims

1. A shadow mask for color picture tubes, consisting of a perforated mask containing iron metal, which is fixated in a frame and arranged in front of the formed screen, **characterized in that** the cathode-side surface of the perforated mask has at least one heat-insulating layer and at least one heavy metal-containing cover layer, with the heat-insulating layer being arranged between the perforated mask and the cover layer and consisting of thermally stable porous solids, and that the layers contain a binder.

2. The shadow mask according to Claim 1, **characterized in that** the porous solids are oxidic and/or siliceous and/or phosphatic solids and mixtures of solids, respectively.

3. The shadow mask according to Claim 2, **characterized in that** the oxidic solids are porous metal oxides such as titanium dioxide, zirconium dioxide, silicium dioxide, magnesium oxide and aluminum oxide, and other subgroup element oxides.

4. The shadow mask according to Claim 2, **characterized in that** the siliceous solids are zeolites, pillared clays and/or silica gel.

5. The shadow mask according to Claim 2, **characterized in that** the phosphatic solids are alumino-phosphates, silicoaluminophosphates and metal aluminophosphates and metal phosphates such as zirconium phosphate.

6. The shadow mask according to one of Claims 1 to 5, **characterized in that** the cover layer consists of heavy metal compounds and a binder.

7. The shadow mask according to Claim 6, **characterized in that** the heavy metal compounds are heavy metal chalkogenides, nitrides and/or carbides.

8. The shadow mask according to Claim 7, **characterized in that** the heavy metal chalkogenides of the cover layer are oxides and/or sulfides.

9. The shadow mask according to according to Claim 6, **characterized in that** the heavy metal compounds are black compounds of heavy metals or heavy metal mixtures.

10. The shadow mask according to Claim 6 or 9, **characterized in that** black and non-black heavy metal compounds are combined.

11. The shadow mask according to one of Claims 1 to 10, **characterized in that** the surface of the cover layer is blackened.

12. The shadow mask according to Claim 6, **characterized in that** the heavy metal compounds are barium, lead, tantalum, bismuth, cerium or tungsten compounds.

13. The shadow mask according to one of Claims 1 to 12, **characterized in that** the binders are siliceous and/or phosphatic materials.

14. The shadow mask according to one of Claims 1 to 13, **characterized in that** the binders are crystalline and/or glass-like metal silicates, metal phosphates, metal borates and/or glasses.

## Revendications

1. Masque d'ombre pour tube image en couleurs, consistant en un masque perforé contenant des métaux ferreux, lequel est maintenu dans un cadre et disposé en avant de l'écran moulé,
**caractérisé en ce que**
la surface côté cathode du masque perforé présente au moins une couche isolante thermique et au moins une couche de couverture contenant des métaux lourds, la couche isolante thermique étant disposée entre le masque perforé et la couche de couverture et consistant en matières solides poreuses résistantes à chaud, et **en ce que** les couches contiennent un agent liant.

2. Masque d'ombre selon la revendication 1,
**caractérisé en ce que**
les matières solides poreuses sont des matières solides oxydées et/ou silicatées et/ou phosphatées, ou des mélanges de matières solides.

3. Masque d'ombre selon la revendication 2,
**caractérisé en ce que**
les matières solides oxydées sont des oxydes métalliques poreux tels que dioxyde de titane, dioxyde de zirconium, dioxyde de silicium, oxyde de magnésium et oxyde d'aluminium, ainsi que d'autres oxydes d'éléments de groupes associés.

4. Masque d'ombre selon la revendication 2,
**caractérisé en ce que**
les matières solides silicatées sont des zéolithes, des *pillared clays* et/ou des silicagels.

5. Masque d'ombre selon la revendication 2,
**caractérisé en ce que**
les matières solides phosphatées sont des phosphates d'aluminium, des phosphates de silico-aluminium et des phosphates de métal-aluminium et des phosphates métalliques tels que phosphate de zirconium.

6. Masque d'ombre selon l'une des revendications 1 à 5,
**caractérisé en ce que**
la couche de couverture consiste en composés de métaux lourds et en un agent liant.

7. Masque d'ombre selon la revendication 6,
**caractérisé en ce que**
les composés de métaux lourds sont des chalcogènes de métaux lourds, des nitrures de métaux lourds et/ou des carbures de métaux lourds.

8. Masque d'ombre selon la revendication 7,
**caractérisé en ce que**
les chalcogènes de métaux lourds de la couche de couverture sont des oxydes et/ou des sulfures.

9. Masque d'ombre selon la revendication 6,
**caractérisé en ce que**
les composés de métaux lourds sont des composés noirs de métaux lourds ou de mélanges de métaux lourds.

10. Masque d'ombre selon la revendication 6 ou 9,
**caractérisé en ce que**
les composés de métaux lourds noirs et non-noirs sont combinés.

11. Masque d'ombre selon l'une des revendications 1 à 10,
**caractérisé en ce que**
la surface de la couche de couverture est noircie.

12. Masque d'ombre selon la revendication 6,
**caractérisé en ce que**
les composés de métaux lourds sont des composés de baryum, plomb, tantale, bismuth, cérium ou wolfram.

13. Masque d'ombre selon l'une des revendications 1 à 12,
**caractérisé en ce que**
les agents liants sont des matières silicatées et/ou phosphatées.

14. Masque d'ombre selon l'une des revendications 1 à 13,
**caractérisé en ce que**
les agents liants sont des silicates métalliques cristallins et/ou vitreux, des phosphates métalliques, des borates métalliques et/ou des verres.
